# EUROPÄISCHE PATENTSCHRIFT

(11) **EP 0 628 775 B1**
(45) Veröffentlichungstag und Bekanntmachung des Hinweises auf die Patenterteilung: **23.04.1997**
(21) Anmeldenummer: 94108821.3
(22) Anmeldetag: 08.06.1994
(51) Int. Cl.: F25D 17/06, A47F 3/04

(54) **(Tief)kühlmöbel**
(Low temperature) refrigerated cabinet
Meuble réfrigéré (à basse température)

(30) Priorität: 09.06.1993 DE 4319238
(43) Veröffentlichungstag der Anmeldung: 14.12.1994
(73) Patentinhaber: Linde Aktiengesellschaft, 65189 Wiesbaden (DE)
(72) Erfinder: Windrich, Rüdiger, D-55127 Mainz-Marienborn (DE); Möller, Bernhard, D-65468 Trebur (DE); Böckmann, Gerd, D-55209 Nackenheim (DE)
(74) Vertreter: Kasseckert, Rainer

(56) Entgegenhaltungen:
- EP-A- 0 334 678
- DE-A- 2 158 390
- GB-A- 1 508 722

## Beschreibung

Die Erfindung betrifft ein Kühlmöbel, insbesondere ein Tiefkühlmöbel, welches nach vorne hin offen ist und entlang der geöffneten Frontseite einen von oben nach unten strömenden Kühlluftschleier aufweist.

Herkömmliche (Tief)Kühlmöbel weisen im Bodenbereich eine Isolation auf, um ein unerwünschtes Eindringen von warmer Umgebungsluft in das (Tief)Kühlmöbel zu vermeiden. In der Regel wird die Bodenbaugruppe eines (Tief)Kühlmöbels dampfdiffusionsdicht isoliert. Die Stärke der lsolationsschicht wird mindestens auf den Außentaupunkt ausgelegt.

Bei (Tief)Kühlmöbel, wie sie z.B. aus der GB-PS 1 508 722 bekannt sind, und welche nach vorne hin offen sind und entlang der geöffneten Frontseiten einen von oben nach unten strömenden Luftschleier aufweisen, kommt es aufgrund der Strömungen vor den freien Auslageböden zu einer technisch unvermeidbaren Verwirbelung des Kühlluftschleiers mit der Raumluft. Die dabei gebildete sogenannte Mischluft fällt im unteren Bereich des (Tief)Kühlmöbels nutzlos aus dem Möbel in den Verkaufsraum. Dieses unerwünschte "Herausfallen" der Mischluft läßt sich auch durch einen, wie in der erwähnten GB-PS 1 508 722 offenbarten, mehrlagigen Kühlluftschleier nicht verhindern.

Ziel und Aufgabe der vorliegenden Erfindung ist es, die Nachteile des Standes der Technik zu vermeiden.

Dies wird erfindungsgemäß dadurch erreicht, daß
a) im Bodenbereich unterhalb des Warenraumbodens ein Rückluftkanal, durch den der Hauptstrom des Kühlluftschleiers, vorzugsweise 75 bis 95 % der durch ein Rückluftgitter strömenden Kühlluftschleiermenge, zu einem im Rückraum oder im Deckenbereich des Kühlmöbels angeordneten Ventilator strömt, angeordnet ist,
b) in seinem vorderen Bodenbereich vor bzw. unterhalb des Rückluftkanals, ein erster Hilfskanal, durch den ein Nebenstrom des durch das Rückluftgitter strömenden Kühlluftschleiers strömt, angeordnet ist, und
c) in seinem hinteren Bodenbereich, im wesentlichen unterhalb des Rückluftkanals, ein zweiter Hilfskanal, durch den ein Reststrom des bereits durch den ersten Hilfskanal geströmten Kühlluftschleier-Nebenstromes zu dem Ventilator strömt, angeordnet ist.

Bei dem erfindungsgemäßen (Tief)Kühlmöbel wird nunmehr nicht der gesamte durch das Rückluftgitter in das (Tief)Kühlmöbel eintretende Kühlluftschleier in einem einzelnen Rückluftkanal zu dem Ventilator und gegebenenfalls Verdampfer zurückgeführt, sondern lediglich der "innere", weniger durch die Umgebungsluft erwärmte Teil des Kühlluftschleiers. Der "äußere", durch Mischluft erwärmt Teil des Kühlluftschleiers wird nach Durchgang durch das Rückluftgitter zunächst mittels eines ersten Hilfskanals umgelenkt und tritt unterhalb des Rückluftkanalbodens bzw. unterhalb des (Tief)Kühlmöbelbodens aus, streicht an diesem entlang und gelangt anschließend über einen zweiten Hilfskanal, nach vorheriger Vermischung mit dem Kühlluftschleiers des Rückluftkanals, zu dem Ventilator des (Tief)Kühlmöbels. Allerdings wird über den zweiten Hilfskanal nicht mehr die gesamte unterhalb des Rückluftkanalbodens entlangstreichende Kühlluft in das (Tief)Kühlmöbel zurückgeführt; vielmehr entweicht ein Teil davon aus der Bodenbaugruppe des (Tief)Kühlmöbels in die Umgebungsluft.

Ein wesentlicher Vorteil des erfindungsgemäßen (Tief)Kühlmöbels ist darin zu sehen, daß im Bodenbereich des (Tief)Kühlmöbels Einlegeböden, Möbelfronten, etc. nunmehr nicht mehr isoliert ausgeführt werden müssen, wodurch sich eine erhebliche Kosteneinsparung ergibt. Ferner könnten die Bauteile der Bodenbaugruppe servicefreundlich ent- bzw. abnehmbar ausgelegt werden. Ein weiterer Vorteil ist in der besseren Reinigungsmöglichkeit dieser Teile des (Tief)kühlmöbels zu sehen.

Die Erfindung sowie weitere Ausgestaltungen davon werden anhand der Figur näher erläutert.

Die Figur zeigt in Seitenansicht den unteren Bereich eines (Tief)kühlmöbels 1 im Querschnitt. Entlang der nach vorne hin offenen Frontseite fällt der Kühlluftschleier 2 von oben nach unten. Von diesem tritt der Hauptstrom durch das Rückluftgitter 3 in den Rückluftkanal 4, der unterhalb des Warenraumbodens 5 angeordnet ist. Der Nebenstrom gelangt durch das Rückluftgitter 3 in den ersten Hilfskanal 7. Während der Hauptstrom des Kühlluftschleiers 2 durch den Rückluftkanal 4 zu dem Ventilator 6 strömt, strömt der Nebenstrom des Kühlluftschleiers 2 nach Passieren des ersten Hilfskanales 7 unterhalb des Rückluftkanalbodens bzw. unterhalb des (Tief)kühlmöbelbodens 8 und anschließend durch einen zweiten Hilfskanal 9 ebenfalls zu dem Ventilator 6. Das (Tief)kühlmöbel 1 ruht auf mehreren Stützen 10a und 10b. Somit wird ein Teil des unterhalb des (Tief)kühlmöbelbodens 8 entlangströmenden Kühlluftschleiernebenstromes aus der Bodenbaugruppe des (Tief)kühlmöbels 1 entweichen (dargestellt durch die Pfeile an den Stützen 10a und 10b).

## Patentansprüche

1. Kühlmöbel, insbesondere Tiefkühlmöbel (1), welches nach vorne hin offen ist und entlang der geöffneten Frontseite einen von oben nach unten strömenden Kühlluftschleier aufweist, **dadurch gekennzeichnet**, daß
a) im Bodenbereich unterhalb des Warenraumbodens (5) ein Rückluftkanal (4), durch den der Hauptstrom des Kühlluftschleiers, vorzugsweise 75 bis 95 % der durch ein Rückluftgitter (3) strömenden Kühlluftschleiermenge, zu einem im Rückraum oder im Deckenbereich des Kühlmöbels (1) angeordneten Ventilator (6) strömt, angeordnet ist,
b) in seinem vorderen Bodenbereich vor bzw. unterhalb des Rückluftkanals (4), ein erster Hilfskanal (7), durch den ein Nebenstrom des durch das Rückluftgitter (3) strömenden Kühlluftschleiers strömt, angeordnet ist, und
c) in seinem hinteren Bodenbereich, im wesentlichen unterhalb des Rückluftkanals (4), ein zweiter Hilfskanal (9), durch den ein Reststrom des bereits durch den ersten Hilfskanal (7) geströmten Kühlluftschleier-Nebenstromes zu dem Ventilator (6) strömt, angeordnet ist.

## Claims

1. Refrigerator cabinet, in particular low-temperature refrigerator cabinet (1), which is open at the front and, along the open front side, has a cooling-air curtain which flows from the top downwards, characterized in that
a) a return-air duct (4), through which the main flow of the cooling-air curtain, preferably 75 to 95% of the quantity of the cooling-air curtain flowing through a return-air grid (3), flows to a ventilator (6) arranged in the rear chamber or in the cover region of the refrigerator cabinet (1), is arranged in the base region beneath the base (5) of the goods chamber,
b) a first auxiliary duct (7), through which a secondary flow of the cooling-air curtain flowing through the return-air grid (3) flows, is arranged in its front base region in front of and/or beneath the return-air duct (4), and
c) a second auxiliary duct (9), through which a remaining flow of the cooling-air curtain secondary flow which has already flowed through the first auxiliary duct (7) flows to the ventilator (6), is arranged in its rear base region, essentially beneath the return-air duct (4).

## Revendications

1. Meuble frigorifique, en particulier surgélateur (1), qui est ouvert vers l'avant et qui présente, le long de sa face avant ouverte, un rideau d'air de refroidissement circulant de haut en bas, caractérisé en ce que
a) dans la région du fond, en dessous du fond (5) du compartiment à marchandises, est disposé un canal de retour d'air (4), par lequel le courant principal du rideau d'air de refroidissement, de préférence 75 à 95 % de la quantité du rideau d'air de refroidissement circulant à travers une grille de retour d'air (3), circule vers un ventilateur (6) disposé dans l'espace arrière ou dans la région du plafond du meuble frigorifique (1),
b) dans la région avant du fond, devant respectivement en dessous du canal de retour d'air (4), est disposé un premier canal auxiliaire (7), par lequel circule un courant secondaire du rideau d'air de refroidissement circulant à travers la grille de retour d'air (3), et
c) dans la région arrière du fond, essentiellement en dessous du canal de retour d'air (4), est disposé un second canal auxiliaire (9), par lequel un courant résiduel du courant secondaire du rideau d'air de refroidissement circulant déjà à travers le premier canal auxiliaire (7) circule vers le ventilateur (6).
